# EUROPÄISCHE PATENTSCHRIFT

(11) **EP 2 269 117 B1**
(45) Veröffentlichungstag und Bekanntmachung des Hinweises auf die Patenterteilung: **20.08.2014**
(21) Anmeldenummer: 09732204.4
(22) Anmeldetag: 31.03.2009
(51) Int. Cl.: G03G 15/00

(54) **VERFAHREN UND VORRICHTUNG ZUR STEUERUNG VON BENUTZERDIALOGEN AN EINER TECHNISCHEN EINRICHTUNG**
METHOD AND DEVICE FOR CONTROLLING USER DIALOGS ON A TECHNICAL INSTALLATION
PROCÉDÉ ET DISPOSITIF SERVANT À COMMANDER DES DIALOGUES UTILISATEUR AU NIVEAU D'UNE INSTALLATION TECHNIQUE

(30) Priorität: 17.04.2008 DE 102008019478
(43) Veröffentlichungstag der Anmeldung: 05.01.2011
(73) Patentinhaber: Wincor Nixdorf International GmbH, 33106 Paderborn (DE)
(72) Erfinder: SLOWIK, Adrian, 33106 Paderborn (DE)
(74) Vertreter: Richly, Erik
(86) Internationale Anmeldenummer: PCT/EP2009/053794
(87) Internationale Veröffentlichungsnummer: WO 2009/127516

(56) Entgegenhaltungen:
- US-A- 4 682 158
- US-A1- 2007 018 986
- US-B1- 6 750 878

## Beschreibung

Die Erfindung betrifft ein Verfahren zur Steuerung von Benutzerdialogen an einer zu bedienenden, insbesondere zu wartenden, technischen Einrichtung sowie eine das Verfahren ausführende Vorrichtung. Insbesondere betrifft die Erfindung ein Verfahren und eine Vorrichtung zur Steuerung von Benutzerdialogen an einer zu wartenden Einrichtung in Gestalt eines Geldautomaten oder einer Pfandrücknahme-Einrichtung.

Es hat sich gezeigt, dass vor allem bei komplexen mechatronischen Einrichtungen bzw. Geräten der Service bzw. die Wartung eine gezielte und strukturierte Vorgehensweise erfordert, damit der Nutzer bzw. Servicetechniker möglichst rasch und effektiv die erforderlichen Tätigkeiten ausführt. Im Stand der Technik sind bereits Verfahren und Vorrichtungen zur Steuerung von Benutzerdialogen bekannt, die eine Bedienung und Wartung solcher technischer Einrichtungen erleichtern. Insbesondere beim Einsatz von Kopiergeräten und Druckergeräten sind rechnergesteuerte Verfahren bekannt, die im Rahmen eines Benutzerdialogs textliche und/oder bildliche Hinweise für den Nutzer bzw. Servicetechniker erzeugen und auf einem Display anzuzeigen, damit die erforderlichen Bedien- und/oder Wartungsschritte in einer durch den Benutzerdialog vorgegebenen Reihenfolge durchführt werden.

Aus der Patentschrift US 4,682,158 ist ein Service-Management-System für einen Drucker bekannt, bei dem eine Recheneinheit (18) Daten über den Zustand eines technischen Geräts, nämlich eines Druckers, auswertet und abhängig davon eine visuelle Ausgaben von textlichen und bildlichen Hinweisen (s. dort Fig. 1 und 10-12) steuert, um den Nutzer für den Service- und Wartungsfall die jeweils erforderlichen Schritte anzuzeigen. Durch die bildliche Anzeige wird der Nutzer gezielt auf die jeweils am Gerät vorzunehmenden Tätigkeiten hingewiesen. Das dort vorgeschlagene Service-Management-System befaßt sich speziell mit dem Problem des Papierstaus und zeigt zur Behebung des Problems die Hinweise als Benutzerdialoge an (Fig. 10-12). Demnach werden anhand eines Verfahrens (s. auch Fig. 9) die Benutzerdialoge gesteuert, wobei die Recheneinheit die Daten über den Zustand der technischen Einrichtung bzw. des Geräts auswertet und abhängig davon zumindest eine visuelle Ausgabe von textlichen und/oder bildlichen Hinweisen (Fig. 10-12) für den Nutzer anzeigt, der die technische Einrichtung wartet oder bedient. Dabei verarbeitet das Verfahren die Daten anhand eines gerichteten Graphen (Flussdiagramm in Fig. 9), der Knoten und die Knoten verbindende Kanten umfasst, wobei die Knoten (z.B. Box 140 "Sheet Jam") verschiedene Wartungszustände der Einrichtung betreffen, und die Kanten (z.B. Box 144) die Hinweise für den Nutzer zur Überführung der Einrichtung von einem der Knoten zu einem anderen Knoten betreffen.

Aus der US 6,750,878 B1 ist ebenfalls ein Service-Management-System für einen Drucker bekannt, bei dem eine Recheneinheit (44) Daten über den Zustand eines technischen Geräts, nämlich eines Druckers, auswertet und abhängig davon eine visuelle Ausgaben von textlichen und bildlichen Hinweisen (s. dort Fig. 2 und Fig. 15-41) steuert, um den Nutzer für den Service- und Wartungsfall die jeweils erforderlichen Schritte anzuzeigen.

In der US 2007/018986 A1 werden ein DatenverarbeitungsVerfahren und -System offenbart, um anhand eines gerichteten Graphen möglichst gut-strukturierte Flussdiagramme zu erzeugen (s. Textabschnitt [0005]), die z.B. zur Darstellung von Computerprogrammabläufen oder Geschäftsplänen genutzt werden können (s. [0002]). Ein Bezug zur Wartung von technischen Einrichtungen wird dort nicht hergestellt.

Aus der EP 0685768 A1 ist ein Service-Management-System für einen Drucker bekannt, bei dem eine Recheneinheit Daten über den Zustand des Druckers auswertet und abhängig davon eine visuelle Ausgaben von textlichen und bildlichen Hinweisen (s. dort Fig. 1-5) steuert, um den Nutzer für den Service- und Wartungsfall die jeweils erforderlichen Schritte anzuzeigen. Für die Wartung des Druckers sind keine besonderen Kenntnisse der Gerätekonstruktion mehr erforderlich, da insbesondere durch die bildliche Anzeige der Nutzer gezielt auf die jeweils am Gerät vorzunehmenden Tätigkeiten hingewiesen wird. Das dort vorgeschlagene Service-Management-System befaßt sich speziell mit dem Problem des Nachfüllens von leeren Druckerpatronen und ist somit nicht auf das allgemeine Problem gerichtet, bei besonders komplexen Einrichtungen eine möglichst effektive Steuerung von Benutzerdialogen bereit zu stellen.

Demnach ist es Aufgabe der vorliegenden Erfindung ein Verfahren sowie eine Vorrichtung der Eingangs genannten Art dahingehend zu verbessern, dass auch eine Steuerung von Benutzerrdialogen bei besonders komplexen technischen Einrichtungen möglichst effektiv erreicht werden kann. Insbesondere sollen ein Verfahren und eine Vorrichtung zur Steuerung von Benutzerdialogen vorgeschlagen werden, die den Service und die Wartung von komplexen technischen mechatronischen Geräten, wie beispielsweise Geldautomaten oder Pfandrücknahmesystemen ermöglichen.

Gelöst wird die Aufgabe durch Verfahren mit den Merkmalen des Anspruchs 1 sowie durch eine Vorrichtung mit den Merkmalen des nebengeordneten Anspruchs.

Demnach wird zur Steuerung von Benutzerdialogen vorgeschlagen, dass anhand der Daten ein Startknoten und mindestens ein Zielknoten ermittelt wird, die einen zu verbessernden Ausgangszustand und einen gewünschten Zielzustand der Einrichtung betreffen, wobei mittels eines Routenplanverfahrens eine Abfolge von Kanten ermittelt wird, die in dem Graphen den kürzesten Pfad von dem Startknoten zu dem jeweiligen Zielknoten entsprechen.

Ausgehend vom Stand der Technik erfolgt die Steuerung von Benutzerdialogen anhand der Berechnung der Daten im Rahmen eines aus Knoten und Kanten gebildeten Graphenmodells, so dass hierdurch eine besonders effektive Steuerung von Benutzerdialogen durchgeführt werden kann, indem Hinweise für den Nutzer entsprechend der im Modell definierbaren Kanten angezeigt werden. Durch diese Maßnahme kann die Erzeugung von mehrstufigen Benutzerdialogen automatisiert werden. Dabei werden die vom Benutzer zu durchlaufenden Einzelschritte als Knoten des gerichteten Graphen aufgefasst und aus den Kanten eine für den jeweiligen Wartungsfall optimale Reihenfolge bzw. Abfolge von Hinweisen und/oder Befehlen für den Nutzer ermittelt. Jeder Kante entspricht dabei einem solchen Hinweis bzw. Befehl für die jeweils auszuführende Tätigkeit, mit dem die Einrichtung dann von einem Zustand (Knoten N) in einen anderen Zustand (Knoten N+1) überführt werden kann. Indem der Nutzer die Abfolge einhält führt er die Einrichtung schrittweise in den gewünschten Zustand (z.B. Geldautomaten mit Banknoten aufgefüllt).

Erfindungsgemäß werden anhand der Daten ein Startknoten und mindestens ein Zielknoten ermittelt, die einen zu verbessernden Ausgangszustand und einen gewünschten Zielzustand der Einrichtung betreffen, wobei mittels eines Routenplanverfahrens eine Abfolge von Kanten ermittelt wird, die in dem Graphen den kürzesten Pfad von dem Startknoten zu dem jeweiligen Zielknoten entsprechen. Somit kann bei dem hier vorgeschlagenen Verfahren eine ansonsten nur aus dem Bereich der Navigationssyteme bekannte Routenplanung angewendet werden, um zu einer optimalen Steuerung der Benutzerdialoge zu gelangen. Dabei können die durch die Gerätekonstruktion sich ergebenden mechanischen Abhängigkeiten sehr einfach erfasst und zu einem beliebigen Zeitpunkt mittels Verfahren zur Routenplanung effizient gelöst werden. Somit wird der Nutzer bzw. der Servicetechniker gezielt durch die Konstruktion des Gerätes quasi in Form einer durch Routenplanung gestützten Service-Navigation von einem Startpunkt direkt auf kürzestem Weg zum Zielpunkt geführt. Dabei kann die jeweils aktuelle Position über entsprechende Sensoren, wie etwa Lichtschranken, Schalter usw., ermittelt und in der Service-Navigation berücksichtigt wird. Demnach kennt das hier vorgeschlagene Verfahren die jeweils aktuelle Position, und weiß somit genau, wo und bei welcher Gerätekomponente sich der Nutzer momentan befindet und wohin er gleitet werden muss. Das Verfahren gibt genau an, in welcher Reihenfolge entsprechende Anweisungen für den jeweils nächsten Schritt angezeigt werden müssen.

Diese und weitere Vorteile ergeben sich auch aus den Unteransprüchen.

Demnach ist es vorteilhaft, wenn anhand der Daten, die insbesondere durch Sensoren in der Einrichtung ermittelt werden, ein Start-Knoten und mindestens ein Ziel-Knoten ermittelt werden, die einen zu verbessernden Ausgangszustand und einen gewünschten Zielzustand der Einrichtung betreffen, und wenn mittels eines Routenplan-Verfahrens eine Abfolge von Kanten ermittelt wird, die in dem Graphen dem kürzesten Pfad von dem Start-Knoten zu dem jeweiligen Ziellconten (Z1) entspricht. Somit kann z.B. ein Dijkstra-Algorithmus angewendet werden, um eine komplexe Fehlersituation möglichst zeitoptimal zu lösen.

Zu Steuerung des Benutzerdialogs werden für die Anzeige der Hinweise Steuerungsdaten, insbesondere Textdaten und/oder Bilddaten umfassende Steuerungsdaten, erzeugt und an eine Anzeigevorrichtung gesendet werden.

Das Verfahren kann auch so ausgebildet werden, dass anhand von Nutzerdaten, ermittelt wird, für welche der Knoten und/oder der Kanten des Graphen der jeweilige Nutzer eine Berechtigung hat, entsprechende Hinweise zur Überführung der Einrichtung von einem dieser Knoten zu einem anderen dieser Knoten zu erhalten und/oder auszuführen. In diesem Zusammenhang ist es für den Fall, dass der Nutzer keine Berechtigung für Knoten und/oder Kanten des kürzesten Pfades haben sollte, es vorteilhaft, wenn dann mittels des Routenplanverfahrens eine andere Abfolge von Kanten ermittelt wird, als diejenige, welche dem kürzesten Pfad von dem Start-Knoten zu dem jeweiligen Zielkonten entspricht.

Bei dem Verfahren können anhand der Daten auch mehrere Ziel-Knoten ermittelt werden, die jeweils einem gewünschten Zielzustand und/oder Zwischenzustand der Einrichtung betreffen, wobei dann anhand eines Optimierungsverfahrens eine Reihenfolge der Ziel-Knoten ermittelt wird. Als Optimierungsverfahren kann z.B. ein Algorithmus zur Lösung des sog. Handlungsreisenden-Problems (Traveling Salesman Problem) eingesetzt werden.

Vorgeschlagen wird hier auch eine Vorrichtung zur Steuerung von Benutzerdialogen an einer zu wartenden technischen Einrichtung), wobei die Vorrichtung eine Recheneinheit aufweist, die Daten über den Zustand der technischen Einrichtung auswertet und abhängig davon zumindest eine visuelle Ausgabe von textlichen und/oder bildlichen Hinweisen für einen die technische Einrichtung wartenden Nutzer steuert, wobei die Recheneinheit die Daten anhand eines gerichteten Graphen verarbeitet, der Knoten und die Knoten verbindende Kanten umfasst, wobei die Knoten verschiedene Wartungszustände der Einrichtung betreffen, und die Kanten Hinweise für den Nutzer zur Überführung der Einrichtung von einem der Knoten zu einem anderen Knoten betreffen.

Dabei kann zumindest die Recheneinheit räumlich entfernt von der Einrichtung angeordnet sein und über eine Datenschnittstelle mit mindestens einem in der Einrichtung installierten Sensor verbunden sein, mittels dem die Daten über den Zustand der technischen Einrichtung ermittelt werden.

Auch kann die die Recheneinheit über eine bzw. dieselbe Datenschnittstelle mit einer in der Einrichtung installierten Anzeigeeinheit verbunden sein, mittels der die Hinweise für den Nutzer angezeigt werden.

Alternativ dazu kann die Vorrichtung in die Einrichtung integriert ist, wobei die Recheneinheit mit mindestens einem in der Einrichtung installierten Sensor verbunden ist, mittels dem die Daten über den Zustand der technischen Einrichtung ermittelt werden, und wobei die Recheneinheit mit einer in der Einrichtung installierten Anzeigeeinheit verbunden ist, mittels der die Hinweise für den Nutzer angezeigt werden.

Ebenfalls wird hier auch eine technische Einrichtung mit einer solchen Vorrichtung zur Steuerung von Benutzerdialogen an einer zu wartenden technischen Einrichtung vorgeschlagen, wobei die Vorrichtung eine Recheneinheit aufweist, die Daten über den Zustand der technischen Einrichtung auswertet und abhängig davon zumindest eine visuelle Ausgabe von textlichen und/oder bildlichen Hinweisen für einen die technische Einrichtung wartenden Nutzer steuert, wobei die Recheneinheit die Daten anhand eines gerichteten Graphen verarbeitet, der Knoten und die Knoten verbindende Kanten umfasst, wobei die Knoten verschiedene Wartungszustände der Einrichtung betreffen, und die Kanten Hinweise für den Nutzer zur Überführung der Einrichtung von einem der Knoten zu einem anderen Knoten betreffen.

Die technische Einrichtung kann vorzugsweise ein Geldautomat oder eine Pfandrücknahme-Einrichtung sein.

Nachfolgend wird die Erfindung näher anhand von Ausführungsbeispielen und unter Bezugnahme auf beiliegende Zeichnungen beschrieben, wobei:
- Fig. 1-8: die Anzeige für einzelne Schritte im Rahmen eines Benutzerdialoges darstellen.
- Fig. 9: einen von dem erfindungsgemäßen Verfahren ermittelten Graphen mit Knoten und Kanten darstellt.
- Fig. 10: eine schematische Darstellung der erfindungsgemäßen Vorrichtung zur Wartung einer technischen Einrichtung in Gestalt eines Geldautomaten darstellt.

Bevor hier auf die Fig. 1 bis 8 näher eingegangen wird, soll zunächst das erfindungsgemäße Verfahren sowie die Vorrichtung anhand der Fig. 9 und 10 näher beschrieben werden:

Die Fig. 9 zeigt als Beispiel einen von dem Verfahren verwendeten gerichteten Graphen GRPH, der mehrere Knoten 1000, 1100, 1200, 1210,... 1300, 1310... usw. aufweist, die über Kanten bzw. gerichtete Verbindungen miteinander verknüpft sind. Jede der Kanten entspricht einer konkreten Anweisung, wie z.B. INSTR bzw. CHK, welche einen von dem Nutzer auszuführenden Schritt betreffen. Beispielsweise kann die Anweisung INSTR einen Hinweis oder Befehl betreffen, wonach der Nutzer aufgefordert wird, eine am Gerät befindliche Klappe zu öffnen. Der Hinweis CHK kann eine Anweisung zur Prüfung bzw. Überprüfung eines bestimmten Zustandes durch den Nutzer betreffen. Beispielsweise soll der Nutzer mit der Anweisung CHK angewiesen werden, zu prüfen, ob sich an einer gewissen Stelle des Gerätes ein Gegenstand befindet, wie z.B. ein Geldschein an einer Transporteinrichtung innerhalb eines Geldautomaten.

Der in Figur 9 gezeigte Graph GRPF stellt somit eine logische Struktur da, nach der das Verfahren innerhalb einer Recheneinheit ausgeführt wird. Die Anwendung einer Graphenmethode hat u.a. den Vorteil, das auch sehr komplexe Sachverhalte bzw. Wartungszustände des Gerätes optimal erfasst und sehr effizient ausgewertet werden können.

Der aus Knoten und Kanten gebildete Graph GRPH repräsentiert also die erfindungsgemäße Vorgehensweise wie folgt:

Eine Fehlerstelle entspricht einem bestimmten (Ziel-) Knoten, z.B. dem Knoten 1300. Der Benutzerdialog ergibt sich aus der Abfolge der einzelnen Kanten auf dem Pfad vom Startknoten, z.B. 1000, zum Zielknoten, z.B. 1300.

Die weiteren und nachfolgend näher beschriebenen Fig. 1-8 zeigen prinzipiell am Beispiel eines zu wartenden Geldautomaten eine erfindungsgemäß erzeugte bzw. gesteuerte Benutzerführung und verdeutlichen die Einzelschritte, welche der Nutzer anhand der ihm angezeigten Abfolge von Hinweisen bzw. Befehlen ausführen soll.

Die Figur 10 zeigt den Aufbau einer Vorrichtung DVC zur Steuerung von Benutzerdialogen an einer zu wartenden technischen Einrichtung, die hier in Gestalt eines Geldautomaten ATM gegeben ist. Der Geldautomat ATM verfügt u. a. über eine Anzeigvorrichtung in Gestalt eines Monitors bzw. Displays MON. Außerdem sind im Geldautomaten ATM an verschiedenen Stellen Sensoren S angeordnet, mit denen der Zustand des Geldautomaten überwacht werden kann. Der Geldautomat ATM steht über eine Schnittstelle IF mit der erfindungsgemäßen Vorrichtung DVC in Verbindung, die im wesentlichen aus einer Recheneinheit COMP und einem Speicher besteht, auf dem Programmdaten PROG sowie Anwendungsdaten abgelegt sind.

Erfindungsgemäß erhält die Recheneinheit COMP die von den Sensoren S im Geldautomaten ATM erfassen Daten D und kann somit den aktuellen Zustand des Geldautomaten ATM ermitteln. Die Sensoren S sind beispielsweise Lichtschranken, Reed-Kontakte, Schalter und dergleichen, mittels denen an den verschiedenen Stellen des Geldautomaten ATM bestimmte Zustände überprüft werden können. Insbesondere können auftretende Fehler, wie z.B. der Stau in einer Transportvorrichtung für Geldscheine, festgestellt werden. Auch können die von dem Nutzer bzw. Servicetechniker durchgeführten Handgriffe mittels der Sensoren S überwacht werden, indem z.B. festgestellt wird, dass eine bestimmte Klappe, Schublade oder dergleichen im Geldautomaten ATM geöffnet bzw. geschlossen worden ist.

Die Recheneinheit COMP ermittelt nun anhand des zuvor beschriebenen Graphen (s. auch Fig. 9) den aktuellen Zustand des Geldautomaten ATM und führt den Nutzer durch schrittweises Anzeigen von Befehlen dahin, den Geldautomaten ATM richtig und effizient zu warten. Dazu sendet die Recheneinheit COMP über die Schnittstelle IF entsprechende Steuerdaten, die textliche und/oder grafische Daten TXT bzw. PIC umfassen, an eine Anzeigvorrichtung, wie z.B. an den Monitor MON des Geldautomaten, wo dann entsprechende Hinweise dem Nutzer angezeigt werden. Solche Hinweise sind in den Figuren 1 bis 8 näher dargestellt.

Im vorliegenden Beispiel soll ein Stau von Geldscheinen innerhalb einer Transporteinrichtung des Geldautomaten ATM schnellstmöglich und effizient behoben werden. Die Abfolge der dazu ausführenden Schritte ergibt sich aus einer anhand des Graphen (wie z.B. GRPH in Fig. 9) durchgeführten Routenplanung. Ausgehend von einem Startknoten START, z.B. Beispiel vom Knoten 1000, der den Zustand des geschlossenen Geldautomaten ATM betrifft, wird der Nutzer auf kürzestem Wege zu der ermittelten Fehlerstelle, hier zum Knoten 1300 geführt, der diejenige Stelle in der Transporteinrichtung betrifft, an der ein Stau von Geldscheinen aufgetreten ist.

Das erfindungsgemäße Verfahren führt den Nutzer sukzessive im Rahmen eines Benutzerdialoges ausgehend vom Startknoten 1000 über die Konten 1100, 1200 (und Anschlusspunkte P2) zum Zielknoten 1300. Das Verfahren kann dabei folgendermaßen ablaufen, wobei hier insbesondere auf die Figuren 1-8 Bezug genommen wird:

Zunächst wird durch eine Anzeige auf dem Monitor MON der Nutzer angewiesen, die ebenfalls angezeigte Fehlermeldung an sich zu prüfen (siehe Fig. 1). Diese Anweisung erfolgt sowohl in Form eines Textes TXT "Prüfen" und auch in Form einer bildlichen Darstellung PIC, die den prinzipiellen Aufbau des Geldautomaten darstellt. Die Fig.1 zeigt keine erste Benutzeraktion im engeren Sinne dar, sondern stellt zunächst einmal dem Benutzer das Ziel vor, wie z.B. den im Geldautomaten vorgesehenen Zwischenspeicher für Geldnoten, auch "Escrow" genannt. In den folgenden Schritten wird der Benutzer dann zu dieser Stelle und wieder zurück geleitet. In diesem Sinne kann bereits in der ersten Anzeige (s. Fig. 1) das System auch zu dem Ergebnis kommen, dass der Benutzer nicht über die nötigen Zugriffsrechte verfügt und kann ihm dies anzeigen.

Ist jedoch, wie in diesem Beispiel, der Nutzer berechtigt, zum Ziel vorzudringen, folgen weitere Schritte bzw. Anzeigen im Rahmen eines Benutzerdialogs.

In einem weiteren Schritt wird nun der Nutzer angewiesen, eine erste Klappe am Geldautomaten ATM zu öffnen und eine Verriegelung zum Herausziehen der Transporteinrichtung zu lösen (siehe Fig. 2). Hat der Nutzer diese Tätigkeit erfolgreich ausgeführt, was über die Sensorik sofort überprüft werden kann, gibt die Vorrichtung DVC eine weitere Anweisung zum Öffnen einer bestimmten Klappe innerhalb der Transportvorrichtung (siehe Fig. 3).

Dann wird der Nutzer in einem weiteren Schritt aufgefordert, die innerhalb der Transportvorrichtung angestauten Geldscheine zu entfernen (Fig. 4). In einem weiteren Schritt (Fig. 5) wird der Nutzer dann angewiesen, den Zustand der Transportvorrichtung dahingehend zu prüfen, ob sich nun keine angestauten Geldscheine mehr dort befinden.

Danach erfolgt (Fig. 6) die Anweisung, die Klappe an der Transportvorrichtung wieder zu schließen. Nachfolgend wird der Nutzer angewiesen, die Transportvorrichtung wieder in den Geldautomaten ATM einzuschieben (Fig. 7). Schließlich wird der Nutzer aufgefordert, die äußere Klappe am Geldautomaten zu verschließen und den Gesamtzustand des Geldautomaten nochmals zu überprüfen (Fig. 8).

Der Nutzer bzw. Servicetechniker wird also schrittweise und gezielt im Rahmen eines Benutzerdialoges automatisch so geführt, dass der Service bzw. die Wartung des Geldautomaten ATM sehr effektiv und schnell durchgeführt kann. Dabei macht sich die Erfindung eine Graphenmethode zu nutzen, auf die eine an sich bekannte Routenplanung optimal angewendet werden kann. Hierdurch ist es u. a. möglich, den kürzesten Pfad und somit die schnellste Vorgehensweise zur Behebung eines Fehlerzustandes zu ermitteln.

Das erfindungsgemäße Verfahren kann mehrere Zielknoten bzw. Zwischenknoten (s. Z1 und Z2 in Fig. 9) umfassen, wodurch sehr komplex Sachverhalte in einzelne Teilprobleme und entsprechende Lösungen (Zwischenziele) untergliedert werden.

Auch ermöglicht das hier vorgeschlagene Verfahren eine Differenzierung bei der Steuerung von Nutzerdialogen anhand einer dem jeweiligen Nutzer zugewiesenen Berechtigung. Ist beispielsweise der Nutzer nicht berechtigt, zu besonders sensitiven Bereichen des Geldautomaten ATM vorzudringen, beispielsweise zu Stellen an denen sich Geldscheine befinden, so wird dies von dem erfindungsgemäßen Verfahren berücksichtigt und bei der Steuerung der Nutzerdialoge entsprechend umgesetzt. Die Metainformationen der Kanten, also die Informationen über die Kanten bzw. Zusatzinformationen zu den Kanten, (z.B. Zugriffsrechte des Benutzers) können auch zu der Erkenntnis führen, dass der gewünschte Zielknoten mit den vorliegenden Zugriffsrechten gar nicht erreichbar ist. In solchen Fällen ist das Ergebnis ein Benutzerdialog, der aus einem einzigen Schritt besteht, bei dem dem Benutzer mitteilt wird, dass er nicht über die nötigen Zugriffsrechte verfügt. Auch kann es vorkommen, dass der Nutzer nicht auf dem kürzesten Wege, sondern auf einem Umweg, zu dem gewünschten Zielknoten hingeführt wird, wobei einzelne Knoten bzw. Stellen im Geldautomaten, zu denen der Nutzer keinen Zugang hat, umgangen werden.

Die erfindungsgemäße Vorrichtung (s. DVC in Fig. 10) kann als separate Vorrichtung ausgestaltet werden, welche über eine Schnittstelle, zum Beispiel über eine Netzwerkverbindung, mit dem jeweils zu wartenden Gerät verbunden ist. Auch kann die Vorrichtung ganz oder teilweise (einzelne Komponenten der Vorrichtung) in dem zu wartenden Gerät integriert sein. Beispielsweise kann die Recheneinheit und/oder die zur Anzeige der Hinweise verwendete Anzeigevorrichtung (Monitor oder Display) Bestandteil des zu wartenden Gerätes bzw. Geldautomaten ATM sein.

Im Rahmen des hier geschilderten Benutzerdialogs können vorab auch andere Informationen präsentiert werden, die aus dem Pfad abgeleitet worden sind. Das kann z.B. sein:
- Illustration des Ziels (vergl. Fig. 1)
- Meldung, dass das Ziel nicht erreichbar ist
- Angabe aller für den Pfad benötigten Werkzeuge: In diesem Fall enthalten die Kanten Zusatzinformationen zur Aktion, z.B. dass ein "Schraubenzieher benötigt" wird. Hierzu kann man vorab die Vereinigungsmenge aller Werkzeuge über die Kanten des Pfades bestimmen
- Schwierigkeitsgrad des Pfades, z.B. bezogen auf "allgemeiner Benutzer", "Werttransportunternehmer" oder "Bankangestellter"

Zahlreiche weitere Variationen und Modifikationen der hier beschriebenen Erfindung sind möglich. Der Einsatz der Erfindung eignet sich insbesondere für die Wartung von Geldautomaten und von Pfandrücknahme-Einrichtungen, ist aber nicht hierauf beschränkt.

### Bezugszeichenliste

- DVC: Vorrichtung zur Steuerung von Benutzerdialogen
- COMP: Recheneinrichtung, hier als Personal-Computer ausgestaltet
- PRG: Programm zur Durchführung des Verfahrens
- ATM: technische Einrichtung; hier in Gestalt eines Geldautomaten
- MON: Anzeigevorrichtung bzw. Display; hier als LCD-Monitor ausgestaltet
- INSTR, CHK: textliche und/oder bildliche Hinweise für die Bedienung
- TXT, PIC: Steuerungsdaten mit Text- bzw. Bilddaten für die Anzeige der Hinweise
- GRPH: Graph für ein Verfahren zur Steuerung von Benutzerdialogen; umfassend Knoten und Kanten
- 1000, ... 1300, ...: Knoten des Graphen; entspricht einem Zustand der Einrichtung;
- INSTR; CHK: Kante des Graphen; entspricht einem Hinweis für die Bedienung;

## Patentansprüche

1. Verfahren zur Steuerung von Benutzerdialogen an einer zu wartenden technischen Einrichtung (ATM), wobei eine Recheneinheit (COMP) Daten (D) über den Zustand der technischen Einrichtung (ATM) auswertet und abhängig davon zumindest eine visuelle Ausgabe von textlichen und/oder bildlichen Hinweisen (INSTR; CHK) für einen die technische Einrichtung (ATM) wartenden Nutzer steuert, wobei das Verfahren die Daten (D) anhand eines gerichteten Graphen (GRPH) verarbeitet, der Knoten (1000, ..., 1300...) und die Knoten verbindende Kanten (INSTR, CHK) umfasst, wobei die Knoten verschiedene Wartungszustände der Einrichtung (ATM) betreffen, und die Kanten die Hinweise (INSTR; CHK) für den Nutzer zur Überführung der Einrichtung (ATM) von einem der Knoten zu einem anderen Knoten betreffen,
**dadurch gekennzeichnet, dass** anhand der Daten (D) ein Start-Knoten (START) und mindestens ein Ziel-Knoten (Z1, Z2) ermittelt werden, die einen zu verbessernden Ausgangszustand und einen gewünschten Zielzustand der Einrichtung (ATM) betreffen, und dass mittels eines Routenplan-Verfahrens eine Abfolge von Kanten ermittelt wird, die in dem Graphen (GRPH) dem kürzesten Pfad von dem Start-Knoten (START) zu dem jeweiligen Zielkonten (Z1) entspricht.

2. Verfahren nach Anspruch 1, **dadurch gekennzeichnet, dass** für die Anzeige der Hinweise (INSTR; CHK) Steuerungsdaten, insbesondere Textdaten (TXT) und/oder Bilddaten (PIC) umfassende Steuerungsdaten erzeugt und an eine Anzeigevorrichtung (MON) gesendet werden.

3. Verfahren nach einem der vorhergehenden Ansprüche, **dadurch gekennzeichnet, dass** anhand von Nutzerdaten, ermittelt wird, für welche der Knoten und/oder der Kanten des Graphen (GRPH) der jeweilige Nutzer eine Berechtigung hat, entsprechende Hinweise zur Überführung der Einrichtung (ATM) von einem dieser Knoten zu einem anderen dieser Knoten zu erhalten und/oder auszuführen.

4. Verfahren nach Anspruch 3, **dadurch gekennzeichnet, dass** mittels des Routenplanverfahrens eine andere Abfolge von Kanten ermittelt wird, als diejenige, welche dem kürzesten Pfad von dem Start-Knoten (START) zu dem jeweiligen Zielkonten (Z1) entspricht, falls anhand der Nutzerdaten ermittelt wird, dass der Nutzer keine Berechtigung für Knoten und/oder Kanten des kürzesten Pfades hat.

5. Verfahren nach einem der vorhergehenden Ansprüche, **dadurch gekennzeichnet, dass** anhand der Daten (D) mehrere Ziel-Knoten (Z1, Z2, ...) ermittelt werden, die jeweils einem gewünschten Zielzustand und/oder Zwischenzustand der Einrichtung (ATM) betreffen, und dass anhand eines Optimierungsverfahrens (TSP) eine Reihenfolge der Ziel-Knoten ermittelt wird.

6. Vorrichtung (DVC) zur Steuerung von Benutzerdialogen an einer zu wartenden technischen Einrichtung (ATM), wobei die Vorrichtung eine Recheneinheit (COMP) aufweist, die so voreingestellt ist, dass sie die Daten (D) über den Zustand der technischen Einrichtung (ATM) auswertet und abhängig davon zumindest eine visuelle Ausgabe von textlichen und/oder bildlichen Hinweisen (INSTR; CHK) für einen die technische Einrichtung (ATM) wartenden Nutzer steuert,
wobei die Recheneinheit (COMP) die Daten (D) anhand eines gerichteten Graphen (GRPH) verarbeitet, der Knoten (1000, ... , 1300...) und die Knoten verbindende Kanten (INSTR, CHK) umfasst, wobei die Knoten verschiedene Wartungszustände der Einrichtung (ATM) betreffen, und die Kanten Hinweise für den Nutzer zur Überführung der Einrichtung (ATM) von einem der Knoten zu einem anderen Knoten betreffen,
**dadurch gekennzeichnet, dass** die Recheneinheit (COMP) so voreingestellt ist, dass die Recheneinheit (COMP) anhand der Daten (D) ein Start-Knoten (START) und mindestens ein Ziel-Knoten (Z1, Z2) ermittelt, die einen zu verbessernden Ausgangszustand und einen gewünschten Zielzustand der Einrichtung (ATM) betreffen, und dass die Recheneinheit (COMP) mittels eines Routenplan-Verfahrens eine Abfolge von Kanten ermittelt, die in dem Graphen (GRPH) dem kürzesten Pfad von dem Start-Knoten (START) zu dem jeweiligen Zielkonten (Z1) entspricht.

7. Vorrichtung (DVC) nach Anspruch 6, **dadurch gekennzeichnet, dass**
zumindest die Recheneinheit (COMP) entfernt von der Einrichtung (ATM) angeordnet ist und über eine Datenschnittstelle (IF) mit mindestens einem in der Einrichtung (ATM) installierten Sensor (S) verbunden ist, mittels dem die Daten (D) über den Zustand der technischen Einrichtung (ATM) ermittelt werden.

8. Vorrichtung (DVC) nach Anspruch 7, **dadurch gekennzeichnet, dass** die Recheneinheit (COMP), über eine bzw. die Datenschnittstelle (IF) mit einer in der Einrichtung (ATM) installierten Anzeigeeinheit (MON) verbunden ist, mittels der die Hinweise für den Nutzer angezeigt werden.

9. Vorrichtung (DVC) nach Anspruch 7, **dadurch gekennzeichnet, dass** die Vorrichtung in die Einrichtung (ATM) integriert ist, wobei die Recheneinheit (COMP) mit mindestens einem in der Einrichtung (ATM) installierten Sensor (S) verbunden ist, mittels dem die Daten (D) über den Zustand der technischen Einrichtung (ATM) ermittelt werden, und wobei die Recheneinheit (COMP) mit einer in der Einrichtung (ATM) installierten Anzeigeeinheit (MON) verbunden ist, mittels der die Hinweise für den Nutzer angezeigt werden.

10. Technische Einrichtung (ATM) mit einer Vorrichtung (DCV) zur Steuerung von Benutzerdialogen an einer zu wartenden technischen Einrichtung (ATM), wobei die Vorrichtung eine Recheneinheit (COMP) aufweist, so voreingestellt ist, dass die Recheneinheit (COMP) die Daten (D) über den Zustand der technischen Einrichtung (ATM) auswertet und abhängig davon zumindest eine visuelle Ausgabe von textlichen und/oder bildlichen Hinweisen (INSTR; CHK) für einen die technische Einrichtung (ATM) wartenden Nutzer steuert,
wobei die Recheneinheit (COMP) so voreingestellt ist, dass die Recheneinheit (COMP) die Daten (D) anhand eines gerichteten Graphen (GRPH) verarbeitet, der Knoten (1000, ..., 1300...) und die Knoten verbindende Kanten (INSTR, CHK) umfasst, wobei die Knoten verschiedene Wartungszustände der Einrichtung (ATM) betreffen, und die Kanten Hinweise für den Nutzer zur Überführung der Einrichtung (ATM) von einem der Knoten zu einem anderen Knoten betreffen,
**dadurch gekennzeichnet, dass** die Recheneinheit (COMP) so voreingestellt ist, dass die Recheneinheit (COMP) anhand der Daten (D) ein Start-Knoten (START) und mindestens ein Ziel-Knoten (Z1, Z2) ermittelt, die einen zu verbessernden Ausgangszustand und einen gewünschten Zielzustand der Einrichtung (ATM) betreffen, und dass die Recheneinheit (COMP) mittels eines Routenplan-Verfahrens eine Abfolge von Kanten ermittelt, die in dem Graphen (GRPH) dem kürzesten Pfad von dem Start-Knoten (START) zu dem jeweiligen Zielkonten (Z1) entspricht.

11. Technische Einrichtung (ATM) nach Anspruch 10, **dadurch gekennzeichnet, dass** die Einrichtung ein Geldautomat (ATM) oder eine Pfandrücknahme-Einrichtung ist.

## Claims

1. Method for controlling user dialogs on a technical installation (ATM) to be serviced, wherein a computing unit (COMP) evaluates data (D) about the condition of the technical installation (ATM) and, depending on said evaluation, controls at least a visual output of textual and/or pictorial instructions (INSTR; CHK) for a user maintaining the technical installation (ATM), wherein the method processes the data (D) using a directed graph (GRPH) that comprises nodes (1000, ..., 1300...) and the edges (INSTR, CHK) connecting the nodes, wherein the nodes relate to different maintenance conditions of the installation (ATM), and the edges relate to the instructions (INSTR; CHK) for the user to transfer the installation (ATM) from one of the nodes to another node,
**characterized in that** by using the data (D), an initial node (START) and at least one target node (Z1, Z2) are identified that relate to an initial condition to be corrected and a desired target condition for the installation (ATM), and that by means of a route plan method a sequence of edges is determined that corresponds in the graph to the shortest path from the initial node (START) to the particular target node (Z1).

2. Method of claim 1, **characterized in that** to display instructions (INSTR; CHK) control data, in particular control data comprising textual data (TXT) and/or pictorial data (PIC), are generated and sent to a display device (MON).

3. Method of one of the preceding claims, **characterized in that** based on user data a determination is made for which of the nodes and/or for which of the edges of the graph (GRPH) the particular user has authorization to receive and/or to carry out appropriate instructions to transfer the installation (ATM) from one of these nodes to another of these nodes.

4. Method of claim 3, **characterized in that** by means of the route planning method a different sequence of edges is determined than the one that corresponds to the shortest path from the initial node (START) to the particular target node (Z1) if it is determined from the user data that the user has no authorization for the node and/or edges of the shortest path.

5. Method of one of the preceding claims, **characterized in that** based on the data (D) several target nodes (Z1, Z2, ...) are identified that in each case relate to a desired target condition and/or interim condition of the installation (ATM) and wherein based on an optimization method (TSP) a sequence is determined for the target nodes.

6. Device (DVC) for controlling user dialogs on a technical installation (ATM) to be serviced, wherein the device has a computing unit (COMP) that is configured such that it evaluates data (D) about the condition of the technical installation (ATM) and, depending on said evaluation, controls at least a visual output of textual and/or pictorial instructions (INSTR; CHK) for a user maintaining the technical installation (ATM), wherein the computing unit (COMP) processes the data (D) using a directed graph (GRPH) that controls nodes (1000, ..., 1300 ...) and edges (INSTR, CHK) connecting the edges, wherein the nodes relate to different maintenance conditions of the installation (ATM), and the edges relate to instructions to the user for transferring the installation (ATM) from one of the nodes to another node,
**characterized in that** the computing unit (COMP) is configured such that the computing device (COMP) by using the data (D) identifies an initial node (START) and at least one target node (Z1, Z2) that relate to an initial condition to be corrected and a desired target condition for the installation (ATM), and that the computing unit (COMP) by means of a route plan method determines a sequence of edges that corresponds in the graph to the shortest path from the initial node (START) to the particular target node (Z1).

7. Device (DVC) of claim 6, **characterized in that** at least the computing unit (COMP) is located remotely from the installation (ATM) and is connected through a data interface (IF) to at least one sensor (S) mounted in the installation by means of which the data (D) about the condition of the technical installation (ATM) are determined.

8. Device (DVC) of claim 7, **characterized in that** the computing unit (COMP) is connected over one, or the, data interface (IF) to a display unit (MON) mounted in the installation (ATM) by means of which the instructions for the user are displayed.

9. Device (DVC) of claim 7, **characterized in that** the device is integrated into the installation (ATM), wherein the computing unit (COMP) is connected to at least one sensor (S) mounted in the installation (ATM) by means of which the data (D) about the condition of the technical installation (ATM) are determined, and wherein the computing unit (COMP) is connected to a display unit (MON) mounted in the installation (ATM) by means of which the instructions for the user are displayed.

10. Technical installation (ATM) having a device (DVC) for controlling user dialogs on a technical installation (ATM) to be maintained, wherein the device has a computing unit (COMP) that is configured such that the computing device (COMP) evaluates data (D) about the condition of the technical installation (ATM) and, based on said evaluation, controls at least a visual output of textual and/or pictorial instructions (INSTR: CHK) for a user maintaining the technical installation (ATM), wherein computing unit (COMP) is configured such that the computing device (COMP) processes the data (D) using a directed graph (GRPH) that comprises nodes (1000, ..., 1300 ...) and edges (INSTR, CHK) connecting the nodes, wherein the nodes relate to different maintenance conditions for the installation (ATM), and the edges relate to instructions for the user for transferring the installation (ATM) from one of the nodes to another node,
**characterized in that** the computing unit (COMP) is configured such that the computing device (COMP) by using the data (D) identifies an initial node (START) and at least one target node (Z1, Z2) that relate to an initial condition to be corrected and a desired target condition for the installation (ATM), and that the computing unit (COMP) by means of a route plan method determines a sequence of edges that corresponds in the graph to the shortest path from the initial node (START) to the particular target node (Z1).

11. Technical installation (ATM) of claim 10, **characterized in that** the installation is a automated teller machine (ATM) or a deposit return device.

## Revendications

1. Procédé de commande de dialogues utilisateur sur une installation technique (ATM) devant être mise en service, dans lequel une unité de traitement (COMP) évalue des données (D) relatives à la condition de l'installation technique (ATM) et , en fonction de ladite évaluation, commande au moins une sortie visuelle d'instructions textuelles et/ou graphiques (INSTR ; CHK) pour un utilisateur chargé de la mise en service de l'installation technique (ATM), dans lequel le procédé traite les données (D) au moins d'un graphique directeur (GRPH) comprenant des noeuds (1000, ..., 1300...) et des arêtes (INSTR, CHK) reliant les noeuds, dans lequel les noeuds sont relatifs à différentes conditions de service de l'installation (ATM), et les arêtes sont relatives aux instructions (INSTR ; CHK) pour permettre à l'utilisateur de transférer l'installation (ATM) d'un noeud à un autre;
**caractérisé en ce qu'**au moyen des données (D), un noeud initial (START) et au moins un noeud cible (Z1, Z2) sont identifiés comme ayant trait à une condition initiale devant être corrigée et une condition cible souhaitée pour l'installation (ATM), et **en ce qu'**au moyen d'une méthode de planification une séquence d'arêtes est déterminée comme correspondant au sein du graphe au chemin le plus court à partir du noeud initial (START) vers le noeud cible particulier (Z1).

2. Le procédé selon la revendication 1, **caractérisé en ce que** des données de commande, en particulier des données de commande comportant des données textuelles (TXT) et/ou des données graphiques (PICT), sont générées et transmises à un dispositif d'affichage (MON) pour l'affichage d'instructions (INSTR ; CHK).

3. Le procédé selon l'une des revendications précédentes, **caractérisé en ce que** sur la base de données utilisateur, l'on détermine pour quels noeuds et/ou pour quels arêtes du graphe (GRPH) l'utilisateur particulier dispose d'une autorisation de recevoir et/ou d'exécuter des instructions appropriées pour transférer l'installation (ATM) de l'un des noeuds vers un autre noeud.

4. Le procédé selon la revendication 3, **caractérisé en ce qu'**au moyen d'une méthode de planification de route l'on détermine une séquence d'arrêtes différente à celle correspondant au chemin le plus court depuis le noeud initial (START) vers le noeud cible particulier (Z1) si l'on détermine, à partir de données utilisateur, que l'utilisateur ne dispose d'aucune autorisation pour le noeud et/ou pour les arêtes du chemin le plus court.

5. Le procédé selon l'une des revendications précédentes, **caractérisé en ce que**, sur la base de données (D), l'on identifie plusieurs noeuds cibles (Z1, Z2, ...) qui dans chaque situation sont relatifs à une condition cible désirée et/ou une condition intérimaire de l'installation (ATM) et dans lequel sur la base d'une méthode d'optimisation (TSP) l'on détermine une séquence pour les noeuds cibles.

6. Un dispositif (DVC) pour la commande de dialogues utilisateurs sur une installation technique (ATM) à mettre en service, dans lequel le dispositif comporte une unité de traitement (COMP) configurée pour l'évaluation de données (D) concernant la condition de l'installation technique (ATM), et en fonction de ladite évaluation, commande au moins une sortie visuelle d'instructions textuelles et/ou graphiques (INSTR ; CHK) pour un utilisateur chargé de la mise en service de l'installation technique (ATM), dans lequel l'unité de traitement (COMP) traite les données (D) au moins d'un graphique directeur (GRPH) commandant des noeuds (1000, ..., 1300...) et des arêtes (INSTR, CHK) reliant les noeuds, dans lequel les noeuds sont relatifs à différentes conditions de service de l'installation (ATM), et les arêtes sont relatives aux instructions (INSTR ; CHK) pour permettre à l'utilisateur de transférer l'installation (ATM) d'un noeud à un autre;
**caractérisé en ce que** l'unité de traitement (COMP) est configurée de telle manière à ce que l'unité de traitement identifie au moyen des données (D) un noeud initial (START) et au moins un noeud cible (Z1, Z2) comme ayant trait à une condition initiale devant être corrigée et une condition cible souhaitée pour l'installation (ATM), et **en ce que** l'unité de traitement (COMP) détermine au moyen d'une méthode de planification une séquence d'arêtes correspondant au sein du graphe au chemin le plus court à partir du noeud initial (START) vers le noeud cible particulier (Z1).

7. Le dispositif (DVC) de la revendication 6, **caractérisé en ce que** au moins l'unité de traitement (COMP) est disposée à distance de l'installation (ATM) et est connectée au travers d'une interface de données (IF) à au moins un capteur (S) monté dans l'installation grâce auquel sont déterminées les données (D) relatives à la condition de l'installation technique (ATM).

8. Le dispositif (DVC) de la revendication 7, **caractérisé en ce que** l'unité de traitement (COMP) est connecté via une ou via l'interface de données (IF) à une unité d'affichage (MON) montée sur l'installation (ATM) grâce à laquelle des instructions sont affichées à l'utilisateur.

9. Le dispositif (DVC) de la revendication 7, **caractérisé en ce que** le dispositif est intégré au sein de l'installation (ATM), dans lequel l'unité de traitement (COMP) est connecté à au moins un capteur (S) monté dans l'installation (ATM) grâce auquel les données (D) relatives à la condition de l'installation technique (ATM) sont déterminées, et dans lequel l'unité de traitement (COMP) est connectée à une unité d'affichage (MON) montée dans l'installation (ATM) grâce à laquelle les instructions sont affichées pour l'utilisateur.

10. Une installation technique (ATM) ayant un dispositif (DVC) pour la commande de dialogues utilisateur sur une installation technique (ATM) devant être mise en service, dans laquelle le dispositif comporte une unité de traitement (COMP) configurée de telle façon que le dispositif de traitement (COMP) évalue des données (D) concernant la condition de l'installation technique (ATM), et en fonction de ladite évaluation, commande au moins une sortie visuelle d'instructions textuelles et/ou graphiques (INSTR ; CHK) pour un utilisateur chargé de la mise en service de l'installation technique (ATM), dans lequel l'unité de traitement (COMP) est configurée de telle manière que l'unité de traitement (COMP) traite les données (D) au moins d'un graphique directeur (GRPH) comprenant des noeuds (1000, ..., 1300...) et des arêtes (INSTR, CHK) reliant les noeuds, dans lequel les noeuds sont relatifs à différentes conditions de service de l'installation (ATM), et les arêtes sont relatives aux instructions (INSTR ; CHK) pour permettre à l'utilisateur de transférer l'installation (ATM) d'un noeud à un autre;
**caractérisé en ce que** l'unité de traitement (COMP) est configurée de telle manière que l'unité de traitement identifie au moyen des données (D) un noeud initial (START) et au moins un noeud cible (Z1, Z2) comme ayant trait à une condition initiale devant être corrigée et une condition cible souhaitée pour l'installation (ATM), et **en ce que** l'unité de traitement (COMP) détermine au moyen d'une méthode de planification une séquence d'arêtes correspondant au sein du graphe au chemin le plus court à partir du noeud initial (START) vers le noeud cible particulier (Z1).

11. Installation technique (ATM) selon la revendication 10, **caractérisé en ce que** l'installation est une machine de diction automatique (ATM) ou un système de consigne.
